# EUROPÄISCHE PATENTSCHRIFT

(11) **EP 2 466 557 B1**
(45) Veröffentlichungstag und Bekanntmachung des Hinweises auf die Patenterteilung: **06.07.2016**
(21) Anmeldenummer: 11191845.4
(22) Anmeldetag: 05.12.2011
(51) Int. Cl.: G07F 7/06

(54) **Ausgabestation**
Vending unit
Unité de distribution

(30) Priorität: 15.12.2010 DE 102010054656
(43) Veröffentlichungstag der Anmeldung: 20.06.2012
(73) Patentinhaber: Wanzl Metallwarenfabrik GmbH, 89340 Leipheim (DE)
(72) Erfinder: Lutzenberger, Thomas, 87739 Loppenhausen (DE); Paul, Jürgen, 86513 Ursberg (DE); Bannert, Jürgen, 89340 Leipheim (DE); Pech, Marco, 89312 Günzburg (DE)

(56) Entgegenhaltungen:
- EP-A2- 1 107 195
- WO-A1-2006/053381
- DE-C2- 4 202 969
- DE-U1- 9 201 255
- DE-U1- 20 318 742
- US-A- 4 377 227

## Beschreibung

Die Erfindung betrifft eine Ausgabestation für Transportwagen oder dergleichen.

Aus dem Stand der Technik sind Ausgabestationen bekannt. Eine solche für Transportwagen ist beispielsweise in der internationalen Patentanmeldung WO 2004/049272 A1 beschrieben. In dieser werden Transportwagen hintereinander und ineinander gestapelt angeordnet. Eine solche Ausgabestation weist wenigstens eine Führungsschiene auf und ist mit mindestens einer Durchfahrtssperre, sowie mit einer Kassiereinrichtung versehen. Die Durchfahrtssperre, vorzugsweise in Form einer Klinke ausgeführt, ist mit der Kassiereinrichtung elektrisch geschaltet. Hierbei ist die Anordnung der Durchfahrtssperre in der Führungsschiene vorgesehen. Jeder Transportwagen ist mit einem so genannten Adapter ausgestattet, der seitlich an einer Radgabel, vorzugsweise an einem der hinteren Räder, angeordnet ist. Dieser Adapter ermöglicht das Herausnehmen eines Wagens aus der bzw. das Einfahren in die Ausgabestation bei entriegelter Durchfahrtssperre und verhindert dies bei verriegelter Durchfahrtssperre. Ferner erfolgt mittels des Adapters eine Prüfung, ob eine Pfandrückgabe bei der Kassiereinrichtung zu erfolgen hat.

Eine weitere Ausführung eines Adapters ist auch in der DE 42 02 969 C2 gezeigt.

Auch in dem US-Patent 4,518,073 A1 ist ein Adapter für eine Ausgabestation beschrieben. Dieser ist an einer Quertraverse am Boden des Einkaufswagens angeordnet und greift in eine am Boden der Ausgabestation vorgesehene Schiene ein.

Auch die DE 195 81 765 C2 zeigt eine Ausgabestation für Transportwagen, bei der die Wagen einen Adapter aufweisen, der in eine Schiene eingreift, die an der Bezahlstation angeordnet ist.

Die Durchfahrtssperre ist z.B. entriegelt, nachdem der Bezahlvorgang an der Kassiereinrichtung erfolgte. Ein Wagen kann dann entnommen werden.

Hierbei gibt es zwei unterschiedliche Systeme:
1) Das so genannte "first-in-first-out-System", bei dem immer der zurückgegebene Wagen in eine Schlange an Wagen eingebracht wird, und der erste Wagen einer Schlange dann zuerst entnommen wird.
2) Das so genannte "last-in-first-out-System", bei dem der zuletzt eingeschobene Wagen zuerst wieder herausgenommen wird.

Insbesondere bei dem System 2) kommt es vor, dass ein langer Weg zwischen Kassiereinrichtung und dem Wagen zurückgelegt werden muss, nämliche gerade dann, wenn bereits eine große Anzahl an Wagen entnommen worden ist. Das kostet Zeit und erweist sich oft als umständlich.

Die Entnahme von Wagen bei System 1) ist häufig schwierig, da eine erhebliche Kraft aufgewendet werden muss, um solche Wagen zu entnehmen. Ferner kommt hinzu, dass solche Wagen gerade bei der Entnahme verklemmen.

Zur besseren Führung der Wagen sind auf dem Boden Führungseinheiten vorgesehen, die je nach Art des Wagens oder dergleichen gestaltet sind.

Ähnliche Führungseinheiten sind z.B. aus der DE 2 929 369 A1 bekannt. Zum einfacheren Einfahren der Wagen weisen die Enden der Führungsschienen, in die die Rollen der Wagen hineingeschoben werden, eine Trichterform auf.

Aus einem anderen technischen Gebiet sind ferner so genannte Transportsysteme bekannt, bei denen Ware auf Paletten oder Rollwagen gestapelt ist und mittels Rollen transportiert wird. Hierbei werden die Rollen durch einen Getriebemotor angetrieben.

Weiterhin beschreibt das US-Patent 4,377,227 eine Ausgabestationen für Einkaufswagen, die zur Beförderung der Wagen mit einem Förderband ausgestattet ist. An den Enden der Ausgabestation sind jeweils Schiebetüren vorgesehen.

Die Aufgabe der vorliegenden Erfindung liegt nun darin, eine Ausgabestation für Transportwagen oder dergleichen bereitzustellen, bei der eine einfache Entnahme der Wagen gegeben ist und hierbei die Ausgabestation derart weiterzuentwickeln, dass auf einen Adapter verzichtet werden kann.

Die Erfindung löst die Aufgabe mit den Merkmalen im Hauptanspruch.

Beim "last-in-first-out-System" ist für den Benutzer stets ein Wagen in bequemer Weise zur Verfügung gestellt. Der Weg, den der Benutzer zurückzulegen hat, um nach dem Bezahlvorgang einen Wagen entgegenzunehmen, ist gering.

Die Erfindung wird anhand eines Ausführungsbeispiels näher erläutert. Es zeigt
- Fig. 1: eine Ausgabestation mit Wagen in Frontansicht,
- Fig. 2: dieselbe Ausgabestation in Seitenansicht,
- Fig. 3: dieselbe Ausgabestation in Draufsicht, sowie
- Fig. 4: dieselbe Ausgabestation ohne Wagen.

Die Erfindung betrifft eine Ausgabestation 1 für hintereinander angeordnete und ineinander gestapelte Transportwagen 2 oder dergleichen. Zu diesen zählen z.B. so genannte Kofferkulis, Transportwagen, wie sie in Baumärkten eingesetzt werden oder Einkaufswagen, die in Supermärkten Verwendung finden. Aber auch Container z.B. aus dem Bereich der Logistik oder auch der Industrie könnten in einer solchen Ausgabestation gesammelt werden.

Die Ausgabestation 1 weist wenigstens eine Schiene 4 auf. Ein System mit mehreren Schienen 4 ist beispielsweise in der WO 2004/049272 A1 beschrieben. Ferner ist die Ausgabestation mit einer Kassiereinrichtung 5 ausgestattet. Die Kassiereinrichtung 5 kann hierbei, um einen Wagen 2 oder dergleichen freizugeben, einen Geldbetrag oder ein Pfand einbehalten.

Am Boden der Station 1 sind Führungseinheiten 7 zur Führung der Wagen 2 oder dergleichen vorgesehen. Insbesondere werden die Rollen 3 der Wagen 2 oder dergleichen geführt. Hierbei sind die Führungseinheiten 7 in Abhängigkeit von den Wagen 2 oder dergleichen ausgeführt. Im vorliegenden Beispiel wird ein gebremster Kofferkuli mit drei Rollen 3 eingesetzt. Somit sind drei Führungseinheiten 7 vorgesehen. Die Führungseinheiten 7 sind vorzugsweise auf einer Platte 6 angeordnet. Dies ermöglicht eine Vormontage der Führungseinheiten 7 auf der Platte 6 und dann ein einfaches Anbringen der Platte 6 vor Ort.

Sofern es sich um Wagen 2 handelt, die mit einer Bremse versehen sind, wie es bei den oben bereits erwähnten Kofferkulis oft der Fall ist, ist in den Führungseinheiten 7 ein Bereich vorzusehen, der mit Gleitelementen 15 z.B. in Form von kleinen Rollen ausgestattet ist, die in kurzem Abstand hintereinander angeordnet sind. Dadurch hat die Bremse keine Wirkung und der Wagen 2 kann frei auf den Gleitelementen 15 bewegt werden.

Da meist lediglich zwei Rollen 3 gebremst sind, reicht es üblicherweise aus, zwei der Führungseinheiten 7 mit Gleitelementen 15 zu versehen. Der Bereich, der mit den Gleitelementen 15 versehen ist, kann sich über die ganze Führungseinheit 7 erstrecken oder lediglich dort vorgesehen sein, wo sich die als nächstes zu entnehmenden Wagen 2 befinden.

Auf der Schiene 4 sind eine erste angetriebene Fördereinrichtung 8 und eine zweite angetriebene Fördereinrichtung 9 angeordnet.

Ferner ist eine starre Einrichtung 10 unterhalb der ersten Fördereinrichtung 8 vorgesehen. Die starre Einrichtung 10 und die erste Fördereinrichtung 8 wirken derart miteinander, dass ein eingeschobener Wagen 2 oder dergleichen mittels der beiden Fördereinrichtungen 8, 9 in die Reihe der weiteren gestapelten Wagen 2 oder dergleichen befördert wird und in der Kassiereinrichtung 5 der Geldbetrag oder das Pfand zurück erstattet wird.

Das Ende der Reihe der Wagen 2 oder dergleichen befindet sich immer in der Nähe der Kassiereinrichtung 5. Der Weg nach dem Bezahlvorgang an der Kassiereinrichtung 5 zu einem der Wagen 2 ist somit stets sehr kurz.

Die erste Fördereinrichtung 8 weist ein Sperrelement 11 in Form einer Klinke auf. Auch an der starren Einrichtung 10 ist ein Sperrelement 12 in Form einer Klinke vorgesehen. Die Sperrelemente 11, 12 sind normalerweise gesperrt, um ein ungewolltes Herausnehmen der Wagen 2 oder dergleichen zu vermeiden. Erst nach dem Bezahlvorgang kann ein Wagen 2 oder dergleichen entnommen werden. Das Einschieben eines Wagens 2 oder dergleichen ist jederzeit möglich. Nachdem der Wagen 2 die Sperrelemente 11, 12 passiert hat, wird an der Kassiereinrichtung 5 ein Geldbetrag oder ein Pfand wieder ausgegeben. In einer weiterführenden Variante ist auch das Einbringen von zwei und mehr Wagen 2 oder dergleichen möglich.

Die zweite Fördereinrichtung 9 ist in Form eines "Dummys" ausgeführt. Die Form ist somit abhängig von dem Wagentyp 2, der in der Ausgabestation 1 angeordnet werden soll.

Beim Einbringen des Wagens 2 in die Ausgabestation 1 durchläuft dieser zunächst eine Sicherheitseinrichtung 14, z.B. in Form einer Lichtschranke. Es wäre auch eine Kamera, eine Schleuse oder eine sonstige Einrichtung denkbar. Diese erkennt, ob der Wagen 2 noch Gegenstände aufweist. Insbesondere wird dadurch vermieden, dass sich z.B. ein Kind auf dem Wagen 2 befindet. Die Sicherheitseinrichtung 14 ist vorzugsweise gegenüber der starren Einrichtung 10 angeordnet. Die Höhe dieser Sicherheitseinrichtung 14 ist von dem Wagentyp 2 abhängig.

Der Wagen 2 passiert beide Sperrelemente 11, 12 und dann eine Auswerteeinheit 13, z.B. einen Sensor oder einen RFID-Tag, der an der starren Einrichtung 10 vorgesehen ist. Vorzugsweise ist die starre Einrichtung 10 an der Schiene 4 angeordnet. Sie könnte aber auch frei stehend ausgeführt sein.

Die Auswerteeinheit 13 erkennt den Wagen 2 sofern es sich um einen "richtigen" Wagen 2 handelt und gibt das Signal an eine zentrale EDV-Anlage weiter. Die zentrale EDV-Anlage kann hierbei die Kassiereinrichtung 5 oder eine andere zentrale Einrichtung sein.

Das Signal aktiviert die erste Fördereinrichtung 8, die entlang der Schiene 4 bewegt wird und den Wagen 2 in Richtung der bereits gestapelten Wagen 2 bewegt. Hierfür ist die Klinke 11 der ersten Fördereinrichtung 8 derart ausgeführt, dass diese eine Fläche aufweist, die am Holm des Wagens 2 ansetzen kann, um den Wagen 2 zu bewegen. Sobald dieser in der Schlange der bereits gestapelten Wagen 2 angelangt ist, bewegt die zweite Fördereinrichtung 9 die Reihe an Wagen 2 um genau diese Stapeltiefe des neu eingeschobenen Wagens 2 in Richtung Ende der Ausgabestation 17. Für die Entnahme ist immer die optimale Anordnung des als nächstes zu entnehmenden Wagens 2 gegeben. Ein Geldbetrag oder ein Pfand wird dann an der Kassiereinrichtung 5 zurückgegeben.

Der Dummy 16, der an der zweiten Fördereinrichtung 9 angeordnet ist, weist die Form der Wagen 2 auf, ist jedoch nicht mit Holmen oder einem Schiebegriff versehen. Im dargestellten Beispiel ist der Dummy 16 ein Gestell, das drei Rollen 3 aufweist, die entlang der Führungseinheiten 7 gleiten. Ferner ist der Dummy 16 stromfrei und läuft synchron zu der Bewegung der zweiten Fördereinrichtung 9 mit.

Bei zwei oder mehr Wagen 2 erkennt die Auswerteeinheit 13 die Anzahl der Wagen 2 und bewegt die zweite Fördereinrichtung 9 entsprechend um eine vielfache Stapeltiefe in Richtung Ende der Ausgabestation 17.

Soll ein Wagen 2 entnommen werden, ist zunächst an der Kassiereinrichtung 5 ein Geldbetrag zu zahlen oder ein Pfand zu entrichten. Dann fährt die zweite Fördereinrichtung 9 die Reihe an Wagen 2 in Richtung erster Fördereinrichtung 8 bis zu den Sperrelementen 11, 12. Die Sperrelemente 11, 12 sind über ein Signal für einen Wagen 2 freigegeben, so dass ein Wagen 2 ausgegeben werden kann. Die erste Fördereinrichtung 8 fährt dann selbsttätig alle Wagen 2 wieder in Ausgangsposition.

Das Sperrelement 11 greift hierbei wieder an dem Holm des vordersten Wagens 2 an.

Die erste Fördereinrichtung 8 fährt dann selbsttätig entlang der Schiene 4, um schließlich in Ausgangsstellung oberhalb der starren Einrichtung 10 zu verbleiben.

In den Beispielen ist das "last-in-first-out-System" dargestellt.

### Bezugszeichenliste

- 1: Ausgabestation
- 2: Transportwagen oder dergleichen
- 3: Rollen (Wagen)
- 4: Schiene
- 5: Kassiereinrichtung
- 6: Platte
- 7: Führungseinheiten
- 8: erste Fördereinrichtung
- 9: zweite Fördereinrichtung
- 10: starre Einrichtung
- 11: Sperrelement (erste Fördereinrichtung)
- 12: Sperrelement (starre Einrichtung)
- 13: Auswerteeinheit (starre Einrichtung)
- 14: Sicherheitseinrichtung
- 15: Gleitelement (Führungseinheit)
- 16: Dummy
- 17: Ende der Ausgabestation

## Patentansprüche

1. Ausgabestation für hintereinander angeordnete und ineinander gestapelte Transportwagen (2) mit wenigstens einer Schiene (4) und mit einer Kassiereinrichtung (5), wobei am Boden Führungseinheiten (7) zur Führung der am Wagen (2) angeordneten Rollen (3) vorgesehen sind, wobei eine erste angetriebene Fördereinrichtung (8) und eine zweite angetriebene Fördereinrichtung (9) auf der Schiene (4) angeordnet sind, wobei eine starre Einrichtung (10) unterhalb der ersten Fördereinrichtung (8) vorgesehen ist, wobei die starre Einrichtung (10) und die erste Fördereinrichtung (8) derart miteinander wirken, dass ein eingeschobener Wagen (2) mittels der beiden Fördereinrichtungen (8, 9) in die Reihe der weiteren gestapelten Wagen (2) befördert wird, wobei hierfür die erste Fördereinrichtung (8) ein Sperrelement (11) in Form einer Klinke aufweist und auch an der die starren Einrichtung (10) ein Sperrelement (12) in Form einer Klinke vorgesehen ist, und wobei die Sperrelemente (11, 12) nach dem Bezahlvorgang das Herausnehmen eines Wagens (2) ermöglichen und das Einschieben eines Wagens (2) zulassen, wobei ein Dummy (16) an der zweiten Fördereinrichtung (9) angeordnet ist, wobei der Dummy (16) die Form eines Transportwagens (2) aufweist, jedoch nicht mit Holmen oder einem Schiebegriff versehen ist, wobei der Dummy (16) stromfrei ist und zu der Bewegung der zweiten Fördereinrichtung (9) synchron mitläuft.

2. Ausgabestation nach den Ansprüchen 1, **dadurch gekennzeichnet, dass** die starre Einrichtung (10) an der Schiene (4) angeordnet ist.

3. Ausgabestation nach einem der vorhergehenden Ansprüche, **dadurch gekennzeichnet, dass** vor den Führungseinheiten (7) eine Sicherheitseinrichtung (14) angeordnet ist.

4. Ausgabestation nach einem der vorhergehenden Ansprüche, **dadurch gekennzeichnet, dass** an der starren Einrichtung (10) eine Auswerteeinheit (13) vorgesehen ist.

5. Ausgabestation nach einem der vorhergehenden Ansprüche, **dadurch gekennzeichnet, dass** die Ausgabestation (1) hinten geschlossen ist.

6. Ausgabestation nach einem der vorhergehenden Ansprüche, **dadurch gekennzeichnet, dass** die Ausgabestation (1) hinten offen ist.

7. Ausgabestation nach einem der vorhergehenden Ansprüche, **dadurch gekennzeichnet, dass** eine oder mehrere Führungseinheiten (7) mit Gleitelementen (15) ausgestattet sind.

## Claims

1. Dispensing station for transport trolleys (2) arranged one behind the other and stacked in one another, having at least one rail (4) and having a collecting device (5), wherein guide units (7) for guiding the rollers (3) arranged on the trolley (2) are provided at the bottom, wherein a first driven conveying device (8) and a second driven conveying device (9) are arranged on the rail (4), wherein a rigid device (10) is provided below the first conveying device (8), wherein the rigid device (10) and the first conveying device (8) interact with one another in such a way that an inserted trolley (2) is conveyed by means of the two conveying devices (8, 9) into the row of the further stacked trolleys (2), wherein for this purpose the first conveying device (8) has a locking element (11) in the form of a catch and a locking element (12) in the form of a catch is also provided on the rigid device (10), and wherein the locking elements (11, 12) after the payment process enable the removal of a trolley (2) and allow the insertion of a trolley (2), wherein a dummy (16) is arranged on the second conveying device (9), wherein the dummy (16) has the shape of a transport trolley (2), but is not provided with struts or a push handle, wherein the dummy (16) is current-free and runs synchronously with the movement of the second conveying device (9).

2. Dispensing station according to Claim 1, **characterised in that** the rigid device (10) is arranged on the rail (4).

3. Dispensing station according to one of the preceding claims, **characterised in that** a safety device (14) is arranged in front of the guide units (7).

4. Dispensing station according to one of the preceding claims, **characterised in that** an evaluating unit (13) is provided on the rigid device (10).

5. Dispensing station according to one of the preceding claims, **characterised in that** the dispensing station (1) is closed at the rear.

6. Dispensing station according to one of the preceding claims, **characterised in that** the dispensing station (1) is open at the rear.

7. Dispensing station according to one of the preceding claims, **characterised in that** one or more guide units (7) are equipped with sliding elements (15).

## Revendications

1. Poste de distribution affecté à des chariots de transport (2) disposés en succession mutuelle et imbriqués les uns dans les autres, comprenant au moins un rail (4) et un dispositif d'encaissement (5), des unités de guidage (7) étant prévues au sol, afin de guider les roulettes (3) placées sur lesdits chariots (2), un premier dispositif de convoyage (8) entraîné, et un second dispositif de convoyage (9) entraîné, étant implantés sur ledit rail (4), un dispositif rigide (10) étant prévu au-dessous dudit premier dispositif de convoyage (8), ledit dispositif rigide (10) et ledit premier dispositif de convoyage (8) coopérant de façon telle qu'un chariot (2) inséré soit introduit, au moyen des deux dispositifs de convoyage (8, 9), dans la rangée des autres chariots (2) imbriqués, sachant qu'à cette fin, ledit premier dispositif de convoyage (8) comporte un élément de blocage (11) revêtant la forme d'un cliquet et qu'un élément de blocage (12), revêtant la forme d'un cliquet, est prévu également sur ledit dispositif rigide (10), et sachant qu'à l'issue de l'opération de paiement, lesdits éléments de blocage (11, 12) permettent l'enlèvement d'un chariot (2) et autorisent l'insertion d'un chariot (2), un élément factice (16) étant installé sur ledit second dispositif de convoyage (9), ledit élément factice (16) revêtant la forme d'un chariot de transport (2), mais étant toutefois dépourvu de longerons ou d'une poignée de poussée, sachant que ledit élément factice (16) n'est pas alimenté en courant et se meut en synchronisme avec le mouvement dudit second dispositif de convoyage (9).

2. Poste de distribution selon la revendication 1, **caractérisé par le fait que** le dispositif rigide (10) est implanté sur le rail (4).

3. Poste de distribution selon l'une des revendications précédentes, **caractérisé par le fait qu'**un dispositif de sûreté (14) est installé avant les unités de guidage (7).

4. Poste de distribution selon l'une des revendications précédentes, **caractérisé par le fait qu'**une unité d'évaluation (13) est prévue sur le dispositif rigide (10).

5. Poste de distribution selon l'une des revendications précédentes, **caractérisé par le fait que** ledit poste de distribution (1) est fermé à l'arrière.

6. Poste de distribution selon l'une des revendications précédentes, **caractérisé par le fait que** ledit poste de distribution (1) est ouvert à l'arrière.

7. Poste de distribution selon l'une des revendications précédentes, **caractérisé par le fait qu'**une ou plusieurs unité(s) de guidage (7) est (sont) équipée(s) d'éléments de glissement (15).
